# EUROPÄISCHE PATENTSCHRIFT

(11) **EP 2 473 391 B1**
(45) Veröffentlichungstag und Bekanntmachung des Hinweises auf die Patenterteilung: **01.04.2015**
(21) Anmeldenummer: 10739569.1
(22) Anmeldetag: 27.07.2010
(51) Int. Cl.: B61L 3/06, G08G 1/0967, B61L 5/18

(54) **VERFAHREN ZUR ÜBERTRAGUNG VON DATEN VON EINER STRECKENSEITIGEN EINRICHTUNG AN EIN FAHRZEUG SOWIE FAHRZEUGSEITIGE UND STRECKENSEITIGE EINRICHTUNG**
METHOD FOR TRANSMITTING DATA FROM A TRACK-SIDE DEVICE TO A VEHICLE AND VEHICLE-SIDE AND TRACK-SIDE DEVICE
DISPOSITIF DE TRANSMISSION DE DONNÉES D'UN APPAREIL CÔTÉ VOIE À UN VÉHICULE, APPAREIL CÔTÉ VÉHICULE ET APPAREIL CÔTÉ VOIE

(30) Priorität: 31.08.2009 DE 102009039701
(43) Veröffentlichungstag der Anmeldung: 11.07.2012
(73) Patentinhaber: Siemens Aktiengesellschaft, 80333 München (DE)
(72) Erfinder: BRABAND, Jens, 38106 Braunschweig (DE); EVERS, Bernhard, 38116 Braunschweig (DE)
(86) Internationale Anmeldenummer: PCT/EP2010/060890
(87) Internationale Veröffentlichungsnummer: WO 2011/023481

(56) Entgegenhaltungen:
- WO-A1-02/47955
- WO-A1-2004/041618
- DE-A1- 1 455 357
- DE-A1- 2 552 507
- DE-A1- 3 248 544
- DE-A1- 4 420 215
- GB-A- 2 374 188
- US-A1- 2008 137 910

## Beschreibung

Insbesondere aufgrund der allgegenwärtigen Verfügbarkeit von Lichtquellen ist die gleichzeitige Nutzung des von diesen Lichtquellen ausgesendeten Lichts als Informationsträger zur Datenübertragung von großem Interesse. Entsprechende Kommunikationssysteme, die als Visible Light Communication (VLC)-Systeme bezeichnet werden, werden daher für unterschiedlichste Bereiche und Anwendungen in Betracht gezogen. Dabei sind als Lichtquellen beispielsweise übliche Glühbirnen oder - aufgrund der hierbei erreichbaren hohen Übertragungsraten - insbesondere auch schnell schaltende LEDs (Light Emitting Diodes) verwendbar. Unabhängig hiervon erfolgt im Rahmen von VLC eine Übertragung der Daten mittels einer Modulation des von der Lichtquelle ausgesendeten Lichts, wobei die Modulation vorzugsweise derart erfolgt, dass sie für das menschliche Auge nicht erkennbar beziehungsweise störend ist.

Auch im Zusammenhang mit unterschiedlichen Verkehrssystemen bietet sich die Anwendung von VLC zur Erhöhung der Automatisierung an. Dies gilt insbesondere dort, wo bereits heute Lichtsignalanlagen, z.B. in Form von Ampeln im Straßenverkehr, in Form von Bahnsignalen im Schienenverkehr oder auch in Form einer Rollfeldbefeuerung im Flugverkehr, eingesetzt werden. Aufgabe entsprechender Lichtsignalanlagen ist es hierbei üblicherweise, an den Fahrer beziehungsweise Kapitän des jeweiligen Fahrzeugs für den Betrieb notwendige Informationen zu übermitteln, die im Folgenden von dem Fahrer beziehungsweise Kapitän umzusetzen beziehungsweise zu berücksichtigen sind. So wird beispielsweise einem Triebfahrzeugführer mittels eines entsprechenden Signals angezeigt, dass er sein Triebfahrzeug aufgrund einer bestehenden Belegung eines in Fahrtrichtung vor ihm liegenden Gleisabschnitts abzubremsen oder anzuhalten hat.

Grundsätzlich bietet VLC nun die Möglichkeit, die bestehende Infrastruktur dahingehend zu erweitern, dass die visuell übermittelte Signalinformation zusätzlich in automatischer Form auswertbar von einer Streckeneinrichtung an ein Fahrzeug übertragen werden kann. Ein entsprechendes Verfahren, bei dem Daten mittels sichtbaren Lichts von einer streckenseitigen Einrichtung an ein Fahrzeug beziehungsweise eine fahrzeugseitige Einrichtung übertragen werden, ist beispielsweise aus dem Fachartikel "Visible Light Communication Systems Conception and VIDAS", IETE Technical Review, Vol. 25, Issue 6, November - December 2008 von Navin Kumar, Nuno Louren o, Michael Spiez und Rui L. Aguiar bekannt. So wird hier ein intelligentes Verkehrssystem beschrieben, bei dem von streckenseitigen Einrichtungen in Form von mit LEDs ausgestatteten Verkehrsampeln Daten an Fahrzeuge in Form von Autos übertragen werden.

Aus der WO 02/47955 A1 ist eine Zugbeeinflussungseinrichtung zum funkbasierten Übertragen von Datensignalen an ein sich im Anrückbereich mindestens eines Eisenbahnsignals befindliches Schienenfahrzeug bekannt. Dabei geben die Datensignale den Signalbegriff sowie eine Signalkennung des jeweiligen Eisenbahnsignals an. Das Schienenfahrzeug weist eine die Datensignale empfangende Empfangseinrichtung auf, die von den empfangenen Datensignalen ausschließlich diejenigen Datensignale verwertet, die als Signalkennung eine das Eisenbahnsignal, auf das das Schienenfahrzeug vorrücken soll, bezeichnende Sollkennung enthalten.

Die Veröffentlichung US 2008/0137910 A1 beschreibt ein System, das es ermöglicht, einen spezifischen Punkt auf einer Straße zu lokalisieren. Gemäß einem Ausführungsbeispiel kann eine entsprechende Lokalisierung hierbei derart erfolgen, dass das von Lichtsignalen einer Verkehrsampel abgestrahlte Licht mit einer die Verkehrsampel identifizierenden Kennung moduliert wird. Von einer in einem Auto angeordneten Navigationsvorrichtung wird die betreffende Kennung aus dem empfangenen Lichtsignal extrahiert und mit Identifikationsinformationen verglichen, die fahrzeugseitig separat mit einem Referenzbild beziehungsweise Videodaten funkbasiert empfangen werden. Anhand eines Vergleichs der mittels des Lichtsignals empfangenen Kennung wird das zugehörige Referenzbild ausgewählt und in dem Fahrzeug zur Anzeige gebracht.

Der vorliegenden Erfindung liegt die Aufgabe zugrunde, ein Verfahren zur Übertragung von Daten von einer streckenseitigen Einrichtung an ein Fahrzeug anzugeben, das vielseitig einsetzbar und aufgrund seiner Zuverlässigkeit auch für sicherheitskritische Anforderungen geeignet ist.

Diese Aufgabe wird erfindungsgemäß gelöst durch ein Verfahren zur Übertragung von Daten von einer streckenseitigen Einrichtung an ein Fahrzeug, wobei von der streckenseitigen Einrichtung ein Lichtsignal in Form von mit den zu übertragenden Daten moduliertem sichtbarem Licht ausgesendet wird, wobei die zu übertragenden Daten eine die streckenseitige Einrichtung identifizierende Kennung umfassen, die mittels des Lichtsignals empfangene Kennung seitens des Fahrzeugs mit einer erwarteten Kennung verglichen wird, wobei die erwartete Kennung seitens des Fahrzeugs mittels eines elektronischen Streckenatlasses und/oder mittels eines Navigationsgerätes ermittelt wird, und die mit dem Lichtsignal empfangenen Daten seitens des Fahrzeugs verworfen werden, sofern bei dem Vergleich eine Abweichung zwischen der empfangenen Kennung und der erwarteten Kennung festgestellt wird.

Der Erfindung liegt die Erkenntnis zugrunde, dass sich die Verwendung von sichtbarem Licht zur Übertragung von Daten in der Praxis bei vielen Anwendungen im Bereich der Mobilität überaus schwierig gestaltet. So sind häufig mehrere Licht aussendende streckenseitige Einrichtungen, etwa in Form von Lichtsignalanlagen, anzutreffen, so dass eine Überlagerung des Lichts verschiedener Lichtquellen erfolgt. Darüber hinaus können auch andere Störungen, etwa verursacht durch Reflektionen, zu Fehlern bei der Übertragung von Daten von der streckenseitigen Einrichtung an das Fahrzeug mittels sichtbaren Lichts führen. Grundsätzlich anwendbare Verfahren zur optischen Fokussierung und/oder Interferenzauswertung zur Ausblendung beziehungsweise Herausrechnung ungewünschter Anteile des empfangenen Lichts weisen den grundlegenden Nachteil auf, dass nicht sichergestellt ist, dass diese Verfahren unter allen Bedingungen zuverlässig funktionieren. Dies ist insbesondere bei sicherheitskritischen Anforderungen, d.h. beispielsweise im Falle der Übertragung von Steuerungsdaten von der streckenseitigen Einrichtungen an das Fahrzeug, problematisch beziehungsweise inakzeptabel.

Um nun auf einerseits vielseitig einsetzbare und andererseits gleichzeitig besonders zuverlässige Art und Weise eine Auslösung falscher beziehungsweise unerwünschter Aktionen durch von dem Fahrzeug empfangene Daten zu vermeiden, wird von der streckenseitigen Einrichtung erfindungsgemäß ein Lichtsignal in Form von mit den zu übertragenden Daten moduliertem sichtbarem Licht ausgesendet, wobei die Daten eine die streckenseitige Einrichtung identifizierende Kennung umfassen. Dabei bietet die die streckenseitige Einrichtung identifizierende Kennung vorteilhafterweise die Voraussetzung dafür, dass es dem Fahrzeug ermöglicht wird, die aussendende streckenseitige Einrichtung zu identifizieren.

Gemäß der Erfindung wird die mittels des Lichtsignals empfangene Kennung zu diesem Zwecke seitens des Fahrzeugs mit einer erwarteten Kennung verglichen. Hierbei macht sich die Erfindung vorteilhafterweise zu nutze, dass in vielen Fällen beziehungsweise betrieblichen Situationen bekannt ist, von welcher streckenseitigen Einrichtung ein empfangenes Lichtsignal ausgesendet worden sein sollte. Dies gilt sowohl für Verkehrssysteme mit Fahrzeugen in Form von Autos, Flugzeugen oder Schiffen, als auch insbesondere im Falle eines Verkehrssystems mit spurgebundenen Fahrzeugen etwa in Form von Schienenfahrzeugen.

So ist insbesondere im letzteren Fall der Fahrweg durch die Spurführung eindeutig festgelegt. In Verbindung mit weiteren, für sich bekannten Methoden zur Positionsbestimmung kann somit auf vergleichsweise einfache Art und Weise vorab die für die jeweilige Situation relevante streckenseitige Einrichtung ermittelt werden. Hierdurch wird es seitens des Fahrzeugs ermöglicht, anhand des Vergleichs der mittels des Lichtsignals empfangenen Kennung mit der erwarteten Kennung eine Identifizierung beziehungsweise Überprüfung des empfangenen Lichtsignals beziehungsweise der aussendenden streckenseitigen Einrichtung vorzunehmen.

Sofern bei dem Vergleich eine Abweichung zwischen der empfangenen Kennung und der erwarteten Kennung festgestellt wird, werden die mit dem Lichtsignal empfangenen Daten seitens des Fahrzeugs verworfen. Dies bedeutet, dass eine weitere Auswertung beziehungsweise Verwendung dieser Daten, etwa zur Steuerung des Fahrzeugs, nicht erfolgt. Somit wird es dem Fahrzeug insbesondere bei gleichzeitigem Empfang mehrerer Lichtsignale ermöglicht, das betrieblich relevante Signal auch in aufgrund der Übertragungsbedingungen schwierigen Situationen zuverlässig zu erkennen und lediglich die mit diesem Lichtsignal empfangenen Daten im Folgenden weiter zu berücksichtigen.

Das erfindungsgemäße Verfahren bietet weiterhin den Vorteil, dass es die Voraussetzung für eine erhebliche Vereinfachung der Infrastruktur bestehender Verkehrssysteme schafft. So werden beispielsweise in der Eisenbahntechnik bislang Signalbegriffe visuell an einen Triebfahrzeugführer eines Schienenfahrzeugs übertragen. Dies geschieht mittels Signallampen, wobei, falls erforderlich, durch technische Systeme überwacht wird, ob der Triebfahrzeugführer das Signal beachtet. Dabei können die Signale als solche sehr unterschiedliche Funktionen haben, von sicherheitsrelevanten Funktionen, wie z.B. bei Hauptsignalen, bis hin zu rein betrieblichen Funktionen, z.B. bei einem Abfahrsignal. Eine Überwachung der korrekten Umsetzung der durch den Triebfahrzeugführer visuell beziehungsweise optisch empfangenen Information wird bislang beispielsweise bei Zugsicherungssystemen dadurch sichergestellt, dass die Signalinformation zusätzlich über einen weiteren Übertragungsweg an ein Fahrzeuggerät des Fahrzeugs übertragen wird. Dies kann beispielsweise induktiv mittels Koppelspulen, Balisen oder vor einem Signal verlegter Stromschleifen geschehen.

Mittels des erfindungsgemäßen Verfahrens wird es nun grundsätzlich ermöglicht, auf entsprechende zusätzliche Übertragungseinrichtungen ganz oder teilweise zu verzichten. So ermöglicht es das erfindungsgemäße Verfahren, dass auch bei sicherheitsrelevanten Anwendungen ein von einer streckenseitigen Einrichtung ausgesendetes Lichtsignal sowohl zur visuellen Signalisierung an einen Fahrzeugführer als auch zur gleichzeitigen Datenübertragung an eine Empfangs- beziehungsweise Sensoreinrichtung des Fahrzeugs verwendet werden kann. Dabei kann als Sensoreinrichtung beispielsweise eine Videokamera in Verbindung mit einer Verarbeitungseinrichtung zum Einsatz kommen.

Bei den von der streckenseitigen Einrichtung an das Fahrzeug übertragenen Daten handelt es sich vorzugsweise um Steuerdaten, die mittelbar oder unmittelbar auf eine Fahrzeugsteuerung des Fahrzeugs einwirken.

Es sei darauf hingewiesen, dass die im Rahmen des erfindungsgemäßen Verfahrens von der streckenseitigen Einrichtung an das Fahrzeug übertragenen Daten grundsätzlich auch ausschließlich aus der die streckenseitige Einrichtung identifizierenden Kennung bestehen können.

Erfindungsgemäß wird die erwartete Kennung seitens des Fahrzeugs mittels eines elektronischen Streckenatlasses ermittelt. Hierdurch wird es dem Fahrzeug bei Kenntnis seiner Position, etwa seines Ortes entlang einer Eisenbahnstrecke, auf aufwandsarme und einfache Art und Weise ermöglicht, die streckenseitige Einrichtung zu ermitteln, von der zum gegebenen Zeitpunkt beziehungsweise am gegebenen Ort der Empfang eines Lichtsignals zu erwarten ist. Die erwartete Kennung selbst kann hierbei beispielsweise dem elektronischen Streckenatlas selbst oder, basierend auf den Informationen des elektronischen Streckenatlasses, einer sonstigen Speichereinrichtung des Schienenfahrzeugs entnommen werden.

Alternativ oder zusätzlich zur Ermittlung der erwarteten Kennung mittels eines elektronischen Streckenatlasses kann die erwartete Kennung seitens des Fahrzeugs erfindungsgemäß auch mittels eines Navigationsgerätes ermittelt werden. So können die streckenseitigen Einrichtungen beziehungsweise deren erwarteten Kennungen vorteilhafterweise auch in Navigationsgeräten, beispielsweise in Form von satellitengestützten Navigationsgeräten unter Verwendung von GPS (Global Positioning System), hinterlegt werden.

Gemäß einer besonders bevorzugten Ausführungsform des erfindungsgemäßen Verfahrens werden die Daten von einer streckenseitigen Einrichtung in Form einer Lichtsignalanlage ausgesendet. Dabei umfasst der Begriff "Lichtsignalanlage" im Rahmen der Beschreibung der vorliegenden Erfindung zur Signalisierung mittels sichtbaren Lichts verwendete Vorrichtungen beliebiger Art. Dies schließt insbesondere Ampeln oder elektronische Schilder des Straßenverkehrs, Bahnsignale, Komponenten der Rollfeldbefeuerung im Flugverkehr oder auch im Schiffsverkehr eingesetzte Warnlampen, Leuchtsignale oder auch Leuchtfeuer von Leuchttürmen ein.

Gemäß einer weiteren besonders bevorzugten Ausgestaltung des erfindungsgemäßen Verfahrens werden die Daten von einer streckenseitigen Einrichtung in Form einer Beleuchtungseinrichtung ausgesendet. Dabei wird im Rahmen der Beschreibung der vorliegenden Erfindung eine solche Einrichtung als Beleuchtungseinrichtung bezeichnet, deren ausgesendetes Licht üblicherweise ausschließlich beziehungsweise im Wesentlichen Beleuchtungszwecken dient. Vorteilhafterweise sind entsprechende Beleuchtungseinrichtungen in Form von Lampen im menschlichen Alltag sowohl innerhalb als auch außerhalb von Gebäuden in vielfältiger Form vorhanden.

Vorzugsweise kann das erfindungsgemäße Verfahren auch derart weitergebildet sein, dass die Daten von einer in einem Tunnel angeordneten Beleuchtungseinrichtung ausgesendet werden. Dies ist vorteilhaft, da hierdurch beispielsweise im Falle von Fahrzeugen in Form von Schienenfahrzeugen eine besonders einfache und zugleich zuverlässige Lokalisierung des Fahrzeugs im Tunnel ermöglicht wird. So kann beispielsweise mittels einer fahrzeugseitigen gerichteten Kamera das Lichtsignal von der Beleuchtungseinrichtung gerade so lange empfangen werden, bis das betreffende Fahrzeug an der Beleuchtungseinrichtung, d.h. der Lichtquelle, vorbeigefahren ist. Somit kann gefolgert werden, dass sich das Fahrzeug zu dem Zeitpunkt, zu dem das jeweilige Lichtsignal fahrzeugseitig gerade nicht mehr empfangen wird, an dem Standort der Beleuchtungseinrichtung aufhält. Zu diesem Zwecke reicht es grundsätzlich aus, dass die von der streckenseitigen Einrichtung an das Fahrzeug übertragenen Daten ausschließlich aus der die streckenseitige Einrichtung identifizierenden Kennung bestehen. Alternativ hierzu können auch für den Fall, dass die Daten von einer in einem Tunnel angeordneten Beleuchtungseinrichtung ausgesendet werden, weitere Informationen mittels der Daten an das Fahrzeug übertragen werden. Hierbei kann es sich beispielsweise um den Abstand zur in Fahrtrichtung nächstgelegenen Beleuchtungseinrichtung oder sonstige für das Fahrzeug relevante Informationen oder Abhängigkeiten handeln.

Gemäß einer weiteren besonders bevorzugten Ausführungsform des erfindungsgemäßen Verfahrens werden die Daten an ein Fahrzeug in Form eines spurgebundenen Fahrzeugs, insbesondere eines Schienenfahrzeugs, übertragen. Dies ist vorteilhaft, da insbesondere im Falle von spurgebundenen Fahrzeugen seitens des Fahrzeugs auf besonders einfache und zuverlässige Art und Weise die erwartete Kennung ermittelt werden kann. Ursache hierfür ist die Spurführung sowie eine Vielzahl bereits bekannter Verfahren zur Positions- beziehungsweise Ortsbestimmung eines spurgebundenen Fahrzeugs.

Gemäß einer weiteren besonders bevorzugten Ausführungsform des erfindungsgemäßen Verfahrens wird die erwartete Kennung seitens des Fahrzeugs anhand eines zuvor von einer streckenseitigen Vorrichtung empfangenen Ankündigungs-Signals ermittelt. Dabei kann das Ankündigungs-Signal von dem Fahrzeug mittels sichtbaren Lichts oder auch mittels sonstiger Übertragungswege empfangen werden. Dies schließt beispielsweise eine induktive oder funkbasierte Übertragung des Ankündigungs-Signals ein.

Gemäß einer weiteren besonders bevorzugten Ausgestaltung des erfindungsgemäßen Verfahrens wird anhand der empfangenen Kennung die Position des Fahrzeugs ermittelt. Dies bedeutet, dass nicht nur hinsichtlich zusätzlich zur Kennung der streckenseitigen Einrichtung empfangener Daten eine weitere Auswertung und Verwendung durch das Fahrzeug erfolgen kann. Stattdessen kann auch anhand der empfangenen Kennung selbst seitens des Fahrzeugs oder - nach vorhergehender Übertragung der entsprechenden Information - beispielsweise auch von einer zentralen Steuereinrichtung eines Verkehrssystems, etwa in Form einer Leitstelle, anhand der empfangenen Kennung die Position des Fahrzeugs ermittelt werden. Dies gilt grundsätzlich für streckenseitige Einrichtungen beliebiger Art, d.h. insbesondere sowohl für streckenseitige Einrichtungen in Form von Lichtsignalanlagen als auch in Form von Beleuchtungseinrichtungen. Da entsprechende streckenseitige Einrichtungen üblicherweise an bekannten, festen Stellen entlang einer Fahrstrecke des Fahrzeugs positioniert sind, kann aus dem anhand der empfangenen Kennung verifizierten Empfang des Lichtsignals von einer streckenseitigen Einrichtung unmittelbar auf die Position beziehungsweise den Ort des Fahrzeugs geschlossen werden.

Die Erfindung betrifft darüber hinaus eine fahrzeugseitige Einrichtung.

Hinsichtlich der fahrzeugseitigen Einrichtung liegt der vorliegenden Erfindung die Aufgabe zugrunde, eine fahrzeugseitige Einrichtung anzugeben, die ein vielseitig einsetzbares und zugleich besonders zuverlässiges Verfahren zur Übertragung von Daten von einer streckenseitigen Einrichtung an ein Fahrzeug unterstützt.

Diese Aufgabe wird erfindungsgemäß gelöst durch eine fahrzeugseitige Einrichtung mit Mitteln zum Empfangen eines Lichtsignals in Form von mit zu übertragenden Daten moduliertem sichtbarem Licht von einer streckenseitigen Einrichtung, wobei die zu übertragenden Daten eine die streckenseitige Einrichtung identifizierende Kennung umfassen, zum Vergleichen der mittels des Lichtsignals empfangenen Kennung mit einer erwarteten Kennung und zum Verwerfen der mit dem Lichtsignal empfangenen Daten, sofern bei dem Vergleich eine Abweichung zwischen der empfangenen Kennung und der erwarteten Kennung festgestellt wird, wobei die fahrzeugseitige Einrichtung zum Ermitteln der erwarteten Kennung mittels eines elektronischen Streckenatlasses und/oder mittels eines Navigationsgerätes ausgebildet ist.

Die Vorteile der erfindungsgemäßen fahrzeugseitigen Einrichtung entsprechen im Wesentlichen denjenigen des erfindungsgemäßen Verfahrens, so dass diesbezüglich auf die entsprechenden vorstehenden Ausführungen verwiesen wird. Entsprechendes gilt hinsichtlich der im Folgenden benannten bevorzugten Weiterbildungen der fahrzeugseitigen Einrichtung im Hinblick auf die entsprechenden bevorzugten Weiterbildungen des erfindungsgemäßen Verfahrens, so dass auch diesbezüglich auf die entsprechenden vorherigen Ausführungen verwiesen wird. Vorzugsweise ist die erfindungsgemäße fahrzeugseitige Einrichtung derart ausgestaltet, dass sie eine Einrichtung eines Zugbeeinflussungssystems ist.

Gemäß einer weiteren besonders bevorzugten Weiterbildung der erfindungsgemäßen fahrzeugseitigen Einrichtung ist diese zum Ermitteln der erwarteten Kennung anhand eines zuvor von einer streckenseitigen Vorrichtung empfangenen Ankündigungs-Signals ausgebildet.

Vorteilhafterweise kann die erfindungsgemäße fahrzeugseitige Einrichtung auch derart weitergebildet sein, dass sie zum Ermitteln ihrer Position anhand der empfangenen Kennung ausgebildet ist. Da die fahrzeugseitige Einrichtung in und/oder an dem Fahrzeug angeordnet ist, entspricht dies unmittelbar einer Bestimmung der Position des Fahrzeugs als solchen.

Die Erfindung umfasst ferner ein System zur Fahrzeugbeeinflussung mit zumindest einer erfindungsgemäßen fahrzeugseitigen Einrichtung beziehungsweise zumindest einer fahrzeugseitigen Einrichtung gemäß einer der zuvor aufgeführten bevorzugten Weiterbildungen der erfindungsgemäßen fahrzeugseitigen Einrichtung sowie mit zumindest einer streckenseitigen Einrichtung mit Mitteln zum Aussenden des Lichtsignals.

Vorzugsweise ist das erfindungsgemäße System zur Fahrzeugbeeinflussung derart ausgestaltet, dass die streckenseitige Einrichtung eine Lichtsignalanlage ist. Dabei kann die Lichtsignalanlage vorteilhafterweise Bestandteil eines Systems zur Beeinflussung eines spurgebundenen Fahrzeugs, insbesondere eines Schienenfahrzeugs, d.h. eines Zugbeeinflussungssystems, sein.

Gemäß einer weiteren besonders bevorzugten Ausführungsform des erfindungsgemäßen Systems zur Fahrzeugbeeinflussung ist die streckenseitige Einrichtung eine Beleuchtungseinrichtung. Vorzugsweise ist die Beleuchtungseinrichtung hierbei in einem Tunnel angeordnet.

Gemäß einer bevorzugten Weiterbildung des erfindungsgemäßen Systems zur Fahrzeugbeeinflussung handelt es sich bei dem System um ein Zugbeeinflussungssystem.

Im Folgenden wird die Erfindung anhand eines Ausführungsbeispiels näher erläutert. Hierzu zeigt die
- Figur: in einer schematischen Darstellung zur Erläuterung eines Ausführungsbeispiels des erfindungsgemäßen Verfahrens ein Ausführungsbeispiel eines erfindungsgemäßen Systems zur Fahrzeugbeeinflussung mit einem Ausführungsbeispiel einer erfindungsgemäßen fahrzeugseitigen Einrichtung.

Die Figur zeigt eine streckenseitige Einrichtung 10 in Form einer an einer Eisenbahnstrecke aufgestellten Lichtsignalanlage in Form eines Signals. Die streckenseitige Einrichtung 10 in Form des Signals strahlt sichtbares Licht 11 ab, das von einem Triebfahrzeugführer 21 eines sich der streckenseitigen Einrichtung 10 annähernden Fahrzeugs 20 in Form eines Schienenfahrzeugs visuell wahrgenommen wird. Hierdurch kann dem Triebfahrzeugführer 21 beispielsweise ein Haltesignal angezeigt werden, das von dem Triebfahrzeugführer 21 beziehungsweise dem Fahrzeug 20 zu beachten ist.

Im Rahmen von Zugbeeinflussungssystemen erfolgt üblicherweise eine teilweise oder vollständige automatische Steuerung von Schienenfahrzeugen. Hierzu sind üblicherweise zusätzliche Komponenten in oder am Gleis vorgesehen, mittels derer Informationen, etwa in Form von Signalinformationen, an das Fahrzeug 20 übertragen werden. Hierbei können beispielsweise Gleiskoppelspulen oder Balisen für die Aussendung der entsprechenden Steuerungsdaten verwendet werden.

Im Rahmen des beschriebenen Ausführungsbeispiels des erfindungsgemäßen Verfahrens wird nun von der streckenseitigen Einrichtung 10 ein Lichtsignal in Form von mit den zu übertragenden Daten moduliertem sichtbarem Licht 11 ausgesendet. Dabei kann es sich bei der Modulation um ein Pulsen des sichtbaren Lichts, etwa durch schnelles, für das menschliche Auge nicht wahrnehmbares Ein- und Ausschalten der Signallampe der streckenseitigen Einrichtung 10, handeln. Alternativ hierzu kann eine entsprechende Pulsung beispielsweise auch durch eine Variation der Lichtstärke erfolgen, wodurch Daten beziehungsweise Informationen in digitaler oder analoger Form in Form von Intensitätsschwankungen übertragen werden können. Alternativ hierzu sind auch andere, für sich bekannte Modulationsverfahren für die Übertragung der Daten durch Modulation des sichtbaren Lichts verwendbar. Vorzugsweise werden hierbei die zu übertragenden Daten von der streckenseitigen Einrichtung 10 kontinuierlich, sich zyklisch wiederholend abgestrahlt.

Bei einfachen Betriebsverhältnissen ist eine Zuordnung des von dem Fahrzeug empfangenen Lichtsignals zu einer aussendenden streckenseitigen Einrichtung 10 auf vergleichsweise einfache Art und Weise möglich. Dies gilt beispielsweise für den Fall, dass lediglich eine streckenseitige Einrichtung 10 für eine Sensoreinrichtung 22 in Form einer Kamera des Fahrzeugs 20 sichtbar ist. Insbesondere bei komplexeren Verhältnissen, d.h. beispielsweise bei Mehrgleisigkeit, größeren Bahnhöfen oder aufgrund von Umweltbedingungen erschwerten Empfangsverhältnissen, kann jedoch nicht mit der mit einer für sicherheitskritische Anforderungen ausreichenden Sicherheit davon ausgegangen werden, dass seitens der Sensoreinrichtung 22 des Fahrzeugs 20 empfangene Daten tatsächlich einer zum jeweiligen Zeitpunkt für die Steuerung des Schienenfahrzeugs 20 zuständigen streckenseitigen Einrichtung 10 zuzuordnen sind.

Um nun dennoch eine eindeutige Identifikation des empfangenen Lichtsignals vornehmen zu können, macht sich das erfindungsgemäße Verfahren vorteilhafterweise zu nutze, dass in vielen betrieblichen Situationen bekannt ist, welche Strecke das Fahrzeug 20 zurücklegen soll beziehungsweise zurücklegen wird. Dies gilt insbesondere dann, wenn der Fahrweg des Fahrzeugs, wie im Falle eines Schienenfahrzeugs, durch eine Spurführung eindeutig festgelegt ist. Hierdurch wird es ermöglicht, die für die jeweilige Situation relevante streckenseitige Einrichtung 10 vorab eindeutig zu ermitteln beziehungsweise zu bestimmen.

Die von der streckenseitigen Einrichtung 10 mittels des Lichtsignals 11 an das Fahrzeug 20 übertragenen Daten umfassen, d.h. beinhalten, eine die streckenseitige Einrichtung 20 identifizierende Kennung. Hierbei ist es erforderlich beziehungsweise ausreichend, dass die Kennung die streckenseitige Einrichtung 20 derart eindeutig identifiziert, dass eine fehlerhafte Zuordnung mit hoher beziehungsweise an Sicherheit grenzender Wahrscheinlichkeit ausgeschlossen werden kann.

Die mittels des Lichtsignals empfangene Kennung wird seitens des Fahrzeugs 20 mit einer erwarteten Kennung verglichen, die beispielsweise mittels eines auf dem Fahrzeug 20 vorgesehenen Streckenatlasses, eines durch weitere streckenseitige Vorrichtungen übermittelten Ankündigungs-Signals, etwa zur Signalvorankündigung, oder durch Hinterlegung der zu erwartenden Kennungen der streckenseitigen Einrichtungen 20 in einem Navigationsgerät ermittelt werden kann.

Sofern der Vergleich der empfangenen Kennung mit der erwarteten Kennung eine Abweichung ergibt, werden die mit dem Lichtsignal empfangenen Daten seitens des Fahrzeugs 20 verworfen, d.h. insbesondere nicht zu einer Steuerung des Fahrzeugs 20 verwendet.

Sofern die mittels des Lichtsignals empfangene Kennung mit der erwarteten Kennung übereinstimmt, werden die mittels der Sensoreinrichtung, bei der es sich beispielsweise um eine Videokamera handeln kann, erfassten Daten zur weiteren Verarbeitung sowie Steuerung des Fahrzeugs 20 über eine elektrische Signalleitung 24 an eine Verarbeitungseinrichtung 23 weitergegeben.

Bei der Verarbeitungseinrichtung 23 kann es sich hierbei beispielsweise um eine rechnergestützte Einrichtung zur Zugbeeinflussung handeln.

Es sei darauf hingewiesen, dass die Demodulation des empfangenen Lichtsignals, d.h. die Extraktion der empfangenen Daten, sowohl seitens der Sensoreinrichtung 22 als auch von einer nachgeordneten Einrichtung, d.h. beispielsweise der Verarbeitungseinrichtung 23, vorgenommen werden kann.

Entsprechend den vorstehend beschriebenen Ausführungsbeispielen ermöglicht es die Erfindung insbesondere auch bei gleichzeitigem Empfang unterschiedlicher Lichtsignale oder sonstigen schwierigen Bedingungen, das betrieblich relevante Signal zuverlässig zu erkennen und dementsprechend nur dieses Signal im Folgenden auszuwerten und weiterzuverarbeiten. Hierdurch wird eine eindeutige Signalerkennung auch in betrieblich nicht eindeutigen Situationen gewährleistet, wodurch erst eine entsprechende Übertragung von Daten mittels sichtbaren Lichts von einer streckenseitigen Einrichtung an ein Fahrzeug auch bei sicherheitskritischen Anwendungen beziehungsweise Systemen, beispielsweise Systemen zur Zugbeeinflussung, einsetzbar wird. Dabei bietet das erfindungsgemäße Verfahren insbesondere den Vorteil, dass es im Wesentlichen jederzeit und unabhängig von den jeweiligen Betriebs- beziehungsweise Umgebungsbedingungen zuverlässig funktioniert.

Das erfindungsgemäße Verfahren ist vorteilhafterweise vielseitig anwendbar, da es überall dort unter Anwendung eines einfachen Migrationskonzeptes zum Einsatz kommen kann, wo bereits jetzt Daten beziehungsweise Signalinformationen optisch beziehungsweise visuell an einen Fahrzeugführer übertragen werden. Mittels einer Modulation des hierbei verwendeten sichtbaren Lichts können hierbei zusätzlich Daten, die im einfachsten Fall lediglich einige Byte Informationen enthalten, von einer streckenseitigen Einrichtung an ein Fahrzeug übertragen werden.

Fahrzeugseitig können die Daten auf technisch vergleichsweise einfache Art und Weise von einer Sensoreinrichtung, etwa in Form einer Kamera, erfasst beziehungsweise empfangen und zur Auswertung beziehungsweise Berücksichtigung an die jeweilige Anwendung, d.h. beispielsweise ein Gerät zur Zugbeeinflussung, weitergeleitet werden. Im Falle eines Zugbeeinflussungssystems können hierbei beispielsweise neben der eigentlichen Signalinformation zusätzlich Aufwertungs- oder Geschwindigkeitsinformationen an ein Schienenfahrzeug übertragen werden.

## Patentansprüche

1. Verfahren zur Übertragung von Daten von einer streckenseitigen Einrichtung (10) an ein Fahrzeug (20), wobei
- von der streckenseitigen Einrichtung (10) ein Lichtsignal in Form von mit den zu übertragenden Daten moduliertem sichtbarem Licht (11) ausgesendet wird, wobei die zu übertragenden Daten eine die streckenseitige Einrichtung (10) identifizierende Kennung umfassen,
- die mittels des Lichtsignals empfangene Kennung seitens des Fahrzeugs (20) mit einer erwarteten Kennung verglichen wird, wobei die erwartete Kennung seitens des Fahrzeugs (20) mittels eines elektronischen Streckenatlasses und/oder mittels eines Navigationsgerätes ermittelt wird, und
- die mit dem Lichtsignal empfangenen Daten seitens des Fahrzeugs (20) verworfen werden, sofern bei dem Vergleich eine Abweichung zwischen der empfangenen Kennung und der erwarteten Kennung festgestellt wird.

2. Verfahren nach Anspruch 1,
**dadurch gekennzeichnet,** dass die Daten von einer streckenseitigen Einrichtung (10) in Form einer Lichtsignalanlage ausgesendet werden.

3. Verfahren nach Anspruch 1,
**dadurch gekennzeichnet,** dass die Daten von einer streckenseitigen Einrichtung (10) in Form einer Beleuchtungseinrichtung ausgesendet werden.

4. Verfahren nach Anspruch 3,
**dadurch gekennzeichnet,** dass die Daten von einer in einem Tunnel angeordneten Beleuchtungseinrichtung ausgesendet werden.

5. Verfahren nach einem der vorangehenden Ansprüche,
**dadurch gekennzeichnet,** dass die Daten an ein Fahrzeug (20) in Form eines spurgebundenen Fahrzeugs, insbesondere eines Schienenfahrzeugs, übertragen werden.

6. Verfahren nach einem der vorangehenden Ansprüche,
**dadurch gekennzeichnet,** dass die erwartete Kennung seitens des Fahrzeugs (20) anhand eines zuvor von einer streckenseitigen Vorrichtung empfangenen Ankündigungs-Signals ermittelt wird.

7. Verfahren nach einem der vorangehenden Ansprüche,
**dadurch gekennzeichnet,** dass anhand der empfangenen Kennung die Position des Fahrzeugs (20) ermittelt wird.

8. Fahrzeugseitige Einrichtung (22, 23, 24) mit Mitteln
- zum Empfangen eines Lichtsignals in Form von mit zu übertragenden Daten moduliertem sichtbarem Licht (11) von einer streckenseitigen Einrichtung (10), wobei die zu übertragenden Daten eine die streckenseitige Einrichtung (10) identifizierende Kennung umfassen,
- zum Vergleichen der mittels des Lichtsignals empfangenen Kennung mit einer erwarteten Kennung und
- zum Verwerfen der mit dem Lichtsignal empfangenen Daten, sofern bei dem Vergleich eine Abweichung zwischen der empfangenen Kennung und der erwarteten Kennung festgestellt wird, **dadurch gekennzeichnet, dass**
- die fahrzeugseitige Einrichtung zum Ermitteln der erwarteten Kennung mittels eines elektronischen Streckenatlasses und/oder mittels eines Navigationsgerätes ausgebildet ist.

9. Fahrzeugseitige Einrichtung nach Anspruch 8,
**dadurch gekennzeichnet,** dass sie eine Einrichtung eines Zugbeeinflussungssystems ist.

10. Fahrzeugseitige Einrichtung nach einem der Ansprüche 8 oder 9,
**dadurch gekennzeichnet,** dass sie zum Ermitteln der erwarteten Kennung anhand eines zuvor von einer streckenseitigen Vorrichtung empfangenen Ankündigungs-Signals ausgebildet ist.

11. Fahrzeugseitige Einrichtung nach einem der Ansprüche 8 bis 10,
**dadurch gekennzeichnet,** dass sie zum Ermitteln ihrer Position anhand der empfangenen Kennung ausgebildet ist.

12. System zur Fahrzeugbeeinflussung mit zumindest einer fahrzeugseitigen Einrichtung (22, 23, 24) nach einem der Ansprüche 8 bis 11 sowie zumindest einer streckenseitigen Einrichtung (10) mit Mitteln zum Aussenden des Lichtsignals.

13. System zur Fahrzeugbeeinflussung nach Anspruch 12,
**dadurch gekennzeichnet,** dass die streckenseitige Einrichtung (10) eine Lichtsignalanlage ist.

14. System zur Fahrzeugbeeinflussung nach Anspruch 13,
**dadurch gekennzeichnet,** dass die Lichtsignalanlage Bestandteil eines Systems zur Beeinflussung eines spurgebundenen Fahrzeugs, insbesondere eines Schienenfahrzeugs, ist.

15. System zur Fahrzeugbeeinflussung nach Anspruch 14,
**dadurch gekennzeichnet,** dass die streckenseitige Einrichtung (10) eine Beleuchtungseinrichtung ist.

16. System zur Fahrzeugbeeinflussung nach Anspruch 15,
**dadurch gekennzeichnet,** dass die Beleuchtungseinrichtung in einem Tunnel angeordnet ist.

17. System zur Fahrzeugbeeinflussung nach einem der Ansprüche 12 bis 16,
**dadurch gekennzeichnet,** dass es ein Zugbeeinflussungssystem ist.

## Claims

1. Method for transmitting data from a track-side device (10) to a vehicle (20),
- the track-side device (10) emitting a light signal in the form of visible light (11) modulated with the data to be transmitted, the data to be transmitted comprising an identifier which identifies the track-side device (10),
- the identifier received by means of the light signal being compared with an expected identifier by the vehicle (20), the expected identifier being determined by the vehicle (20) using an electronic track atlas and/or a navigation device, and
- the data received with the light signal being rejected by the vehicle (20) if a discrepancy between the received identifier and the expected identifier is determined during the comparison.

2. Method according to Claim 1,
**characterized in that**
the data are emitted by a track-side device (10) in the form of a light signal system.

3. Method according to Claim 1,
**characterized in that**
the data are emitted by a track-side device (10) in the form of a lighting device.

4. Method according to Claim 3,
**characterized in that**
the data are emitted by a lighting device arranged in a tunnel.

5. Method according to one of the preceding claims,
**characterized in that**
the data are transmitted to a vehicle (20) in the form of a track-bound vehicle, in particular a rail vehicle.

6. Method according to one of the preceding claims,
**characterized in that**
the expected identifier is determined by the vehicle (20) using an announcement signal previously received from a track-side apparatus.

7. Method according to one of the preceding claims,
**characterized in that**
the position of the vehicle (20) is determined using the received identifier.

8. Vehicle-side device (22, 23, 24) having means
- for receiving a light signal in the form of visible light (11) modulated with data to be transmitted from a track-side device (10), the data to be transmitted comprising an identifier which identifies the track-side device (10),
- for comparing the identifier received by means of the light signal with an expected identifier, and
- for rejecting the data received with the light signal if a discrepancy between the received identifier and the expected identifier is determined during the comparison, **characterized in that**
- the vehicle-side device is designed to determine the expected identifier using an electronic track atlas and/or a navigation device.

9. Vehicle-side device according to Claim 8,
**characterized in that**
it is a device of a train control system.

10. Vehicle-side device according to either of Claims 8 and 9,
**characterized in that**
it is designed to determine the expected identifier using an announcement signal previously received from a track-side apparatus.

11. Vehicle-side device according to one of Claims 8 to 10,
**characterized in that**
it is designed to determine its position using the received identifier.

12. Vehicle control system having at least one vehicle-side device (22, 23, 24) according to one of Claims 8 to 11 and at least one track-side device (10) having means for emitting the light signal.

13. Vehicle control system according to Claim 12,
**characterized in that**
the track-side device (10) is a light signal system.

14. Vehicle control system according to Claim 13,
**characterized in that**
the light signal system is part of a system for controlling a track-bound vehicle, in particular a rail vehicle.

15. Vehicle control system according to Claim 14,
**characterized in that**
the track-side device (10) is a lighting device.

16. Vehicle control system according to Claim 15,
**characterized in that**
the lighting device is arranged in a tunnel.

17. Vehicle control system according to one of Claims 12 to 16,
**characterized in that**
it is a train control system.

## Revendications

1. Procédé de transmission de données d'un dispositif ( 10 ) du côté de la voie à un véhicule ( 20 ), dans lequel
- on émet, par le dispositif ( 10 ) du côté de la voie, un signal lumineux sous la forme de lumière ( 11 ) visible modulée par les données à transmettre, les données à transmettre comprenant une caractérisation identifiant le dispositif ( 10 ) du côté de la voie,
- on compare, du côté du véhicule ( 20 ), la caractérisation reçue au moyen du signal lumineux à une caractérisation escomptée, la caractérisation escomptée étant déterminée du côté du véhicule ( 20 ) au moyen d'un atlas électronique de voies et/ou au moyen d'un appareil de navigation, et
- on rejette, du côté du véhicule ( 20 ), les données reçues avec le signal lumineux, dans la mesure où on constate à la comparaison un écart entre la caractérisation reçue et la caractérisation escomptée.

2. Procédé suivant la revendication 1,
**caractérisé en ce que**
on émet les données par un dispositif ( 10 ) du côté de la voie sous la forme d'une installation de signalisation lumineuse.

3. Procédé suivant la revendication 1,
**caractérisé en ce que**
on émet les données par un dispositif ( 10 ) du côté de la voie sous la forme d'un dispositif d'éclairage.

4. Procédé suivant la revendication 3,
**caractérisé en ce que**
on émet les données par un dispositif d'éclairage disposé dans un tunnel.

5. Procédé suivant l'une des revendications précédentes,
**caractérisé en ce que**
on transmet les données à un véhicule ( 20 ) sous la forme d'un véhicule guidé, notamment d'un véhicule ferroviaire.

6. Procédé suivant l'une des revendications précédentes,
**caractérisé en ce que**
on détermine la caractérisation escomptée du côté du véhicule ( 20 ) au moyen d'un signal d'avertissement reçu par un dispositif du côté de la voie.

7. Procédé suivant l'une des revendications précédentes,
**caractérisé en ce que**
on détermine la position du véhicule ( 20 ) au moyen de la caractérisation reçue.

8. Dispositif ( 22, 23, 24 ) du côté du véhicule ayant des moyens
- de réception d'un signal lumineux sous la forme de lumière ( 11 ) visible modulée par des données à transmettre par un dispositif ( 10 ) du côté de la voie, les données à transmettre comprenant une caractérisation identifiant le dispositif ( 10 ) du côté de la voie,
- de comparaison de la caractérisation reçue au moyen du signal lumineux à une caractérisation escomptée et
- de rejet des données reçues avec le signal lumineux dans la mesure où on constate à la comparaison un écart entre la caractérisation reçue et la caractérisation escomptée,
**caractérisé en ce que**
le dispositif du côté du véhicule est constitué pour la détermination de la caractérisation escomptée au moyen d'un atlas de voies électronique et/ou au moyen d'un appareil de navigation.

9. Dispositif du côté du véhicule suivant la revendication 8,
**caractérisé en ce que**
c'est un dispositif d'un système d'arrêt automatique des trains.

10. Dispositif du côté du véhicule suivant l'une des revendications 8 ou 9,
**caractérisé en ce que**
il est constitué pour la détermination de la caractérisation escomptée au moyen d'un signal d'avertissement reçu auparavant par un dispositif du côté de la voie.

11. Dispositif du côté du véhicule suivant l'une des revendications 8 à 10,
**caractérisé en ce que**
il est constitué pour la détermination de sa position au moyen de la caractérisation reçue.

12. Système d'arrêt automatique de véhicule, comprenant au moins un dispositif ( 22, 23, 24 ) du côté du véhicule suivant l'une des revendications 8 à 11, ainsi qu'au moins un dispositif ( 10 ) du côté de la voie ayant des moyens d'émission du signal lumineux.

13. Système d'arrêt automatique de véhicule suivant la revendication 12,
**caractérisé en ce que**
le dispositif ( 10 ) du côté de la voie est une installation de signalisation lumineuse.

14. Système d'arrêt automatique de véhicule suivant la revendication 13,
**caractérisé en ce que**
l'installation de signalisation lumineuse fait partie d'un système d'arrêt automatique d'un véhicule guidé, notamment un véhicule ferroviaire.

15. Système d'arrêt automatique de véhicule suivant la revendication 14,
**caractérisé en ce que**
le dispositif ( 10 ) du côté de la voie est un dispositif d'éclairage.

16. Système d'arrêt automatique de véhicule suivant la revendication 15,
**caractérisé en ce que**
le dispositif d'éclairage est disposé dans un tunnel.

17. Système d'arrêt automatique de véhicule suivant l'une des revendications 12 à 16,
**caractérisé en ce que**
c'est un système d'arrêt automatique des trains.
